# FASCICULE DE BREVET EUROPEEN

(11) **EP 3 141 517 B1**
(45) Date de publication et mention de la délivrance du brevet: **22.08.2018**
(21) Numéro de dépôt: 16186547.2
(22) Date de dépôt: 31.08.2016
(51) Int. Cl.: B66C 23/34, B66C 23/74

(54) **GRUE A MONTAGE RAPIDE ET NON AUTOLESTEE**
SCHNELLMONTAGE-KRAN OHNE BALLASTIERUNG
CRANE WITH QUICK ASSEMBLY WHICH IS NOT SELF-BALLASTED

(30) Priorité: 10.09.2015 FR 1558449
(43) Date de publication de la demande: 15.03.2017
(73) Titulaire: Tenailleau, Thierry, 85170 Le Poire Sur Vie (FR)
(72) Inventeur: Tenailleau, Thierry, 85170 Le Poire Sur Vie (FR)
(74) Mandataire: Cabinet Chaillot

(56) Documents cités:
- DE-A1- 3 028 180
- FR-A1- 2 320 893
- FR-A1- 2 464 217

## Description

La présente invention concerne le domaine des grues remorquées et porte, en particulier, sur une grue non lestée apte à être montée sur une remorque, comprenant des moyens pour amener un lest sur le châssis de la grue sans nécessiter de machine annexe pour la saisie, le déplacement et la pose du lest.

Sur les petits chantiers sur lesquels travaillent des artisans, il est souvent nécessaire d'utiliser une grue pour soulever des charges.

La plupart des grues sont des machines de grande taille et sont lourdes, transportables uniquement avec un camion tracteur de semi-remorque, qu'un artisan ne possède généralement pas, et qui nécessite également de posséder un permis de conduire spécifique. En outre, de telles grues sont généralement surdimensionnées pour les petits chantiers.

Ainsi, il existe de petites grues pliables autolestées dont le poids sur remorque ne dépasse pas 3,5 tonnes, de telle sorte qu'elles peuvent être transportées avec un véhicule classique.

L'inconvénient de ces grues réside dans le fait que le lest est limité à un certain poids, ce par quoi ces grues ne permettent de soulever que des charges réduites.

En effet, après un certain seuil de charge, le contrepoids ne suffit plus à contrebalancer la charge, et il existe un risque pour que la grue bascule et chute.

Ces grues autolestées ne sont donc pas toujours suffisantes pour un artisan qui peut être amené à soulever de lourdes charges.

Ainsi, il existe des grues non autolestées montées sur remorque dont le lest est indépendant de celles-ci. Un exemple de lest indépendant est un lest monté sur une autre remorque. Il suffit ensuite de poser le lest sur la grue.

Pour la pose du lest sur la grue, on utilise une machine ou un véhicule indépendant, tel qu'un chariot élévateur.

Une telle solution nécessite l'utilisation d'une machine ou d'un véhicule indépendant qu'il est nécessaire d'amener sur le chantier, ce qui est couteux et chronophage. En outre, l'artisan travaillant sur le chantier ne dispose pas toujours d'une telle machine ou d'un tel véhicule.

La présente invention vise à résoudre les problèmes rencontrés avec les grues non lestées classiques décrites ci-dessus en proposant une grue pliable à montage rapide et non lestée, apte à être installée sur une remorque et comprenant un ensemble de déplacement de lest installé sur un montant de la grue et permettant de lever et déplacer le lest alors que la grue est à l'état replié, sans utiliser de véhicule de levage annexe.

DE 30 28 180 A1 divulgue une grue selon le préambule de la revendication 1.

La présente invention a donc pour objet une grue à montage rapide non autolestée, comprenant :
- un châssis,
- un mât en deux parties, dites inférieure et supérieure, reliées l'une à l'autre de façon pivotante autour d'un premier axe horizontal,
- une flèche reliée à la partie supérieure du mât de façon pivotante autour d'un deuxième axe horizontal, la flèche étant munie, à son extrémité libre, de moyens de levage de charge,
- une base montée rotative sur le châssis autour d'un axe de rotation vertical, la base présentant une région de support de lest configurée pour recevoir un lest, la partie inférieure du mât étant reliée à la base de façon pivotante autour d'un troisième axe horizontal,
- des moyens de déploiement/repliement, configurés pour placer de manière sélective la grue dans une position de transport, dans laquelle les parties supérieure et inférieure du mât et la flèche ont été repliées, ou dans une position debout, dans laquelle le mât et la flèche ont été déployés pour être respectivement vertical et horizontale,
lesdits premier, deuxième et troisième axes horizontaux de pivotement étant parallèles,
grue dans laquelle, en position de transport, une région d'extrémité de la partie supérieure du mât s'étend au-dessus de ladite région de support de lest et se prolonge pour être en porte-à-faux par rapport à ladite région de support de lest,
la grue étant caractérisée par le fait que sont prévus, à ladite région d'extrémité, des moyens de chargement de lest comprenant des moyens de saisie de lest, aptes à saisir et déposer un lest, et des moyens de déplacement de lest configurés pour déplacer lesdits moyens de saisie de lest entre une première position, dite de saisie, dans laquelle les moyens de saisie de lest sont situés en porte-à-faux par rapport à ladite région de support de lest de façon à pouvoir saisir un lest, et une seconde position, dite de pose, dans laquelle les moyens de saisie de lest sont situés au-dessus de ladite région de support de lest de façon à pouvoir déposer ledit lest sur ladite région de support de lest.

La région de support de lest et les moyens de levage de charge sont, de préférence, chacun globalement symétriques par rapport à un même plan imaginaire vertical auquel appartient ledit axe de rotation vertical.

Selon un mode de réalisation particulier de la présente invention, les moyens de déplacement de lest comprennent un chariot déplaçable en translation le long de la partie supérieure du mât par un dispositif d'actionnement.

De préférence, la partie supérieure du mât comprend un chemin solidaire de celle-ci, le chemin étant rectiligne et orienté dans la direction longitudinale de la partie supérieure du mât, la partie supérieure du mât présentant, dans ladite position de transport, deux côtés plans verticaux, le chariot ayant des moyens coopérant avec le chemin pour le déplacement en translation du chariot par rapport au chemin.

Le chemin peut être formé par deux nervures solidaires desdits deux côtés, verticaux en position de transport, de ladite partie supérieure du mât, le chariot comprenant des roues montées à rotation sur celui-ci et aptes à rouler sur la face supérieure des nervures.

Le dispositif d'actionnement peut comprendre un vérin dont l'un de la tête et du corps est relié à ladite partie supérieure du mât et l'autre de la tête et du corps est relié au chariot.

En variante, le chemin peut être formé par deux crémaillères dont les dents sont orientées vers le haut, crémaillères solidaires de deux côtés opposés, verticaux en position de transport, de ladite partie supérieure du mât, le chariot comprenant des pignons montées à rotation sur celui-ci et aptes à engrener les crémaillères. Le dispositif d'actionnement pourra dans ce cas être formé par un moteur porté par le chariot lui-même et des moyens de transmission du mouvement de l'arbre du moteur auxdits pignons.

En variante, le dispositif d'actionnement peut comprendre un ensemble à câble et poulies, une poulie étant solidaire de ladite partie supérieure du mât et une autre poulie étant solidaire du chariot, le câble étant agencé de telle sorte qu'une traction exercée sur l'une ou l'autre des extrémités de celui-ci permet de déplacer le chariot dans un sens ou dans l'autre le long de la partie supérieure du mât.

Le chariot peut comprendre deux plaques parallèles globalement trapézoïdales et reliées entre elles, dans la région de la petite base du trapèze, qui dépasse sur un côté du mât, par au moins une barre s'étendant ainsi à côté du mât, les moyens coopérant avec le chemin étant disposés dans la région de la grande base du trapèze de chaque plaque, lesdits moyens d'une plaque faisant face à l'autre plaque.

Lesdits moyens de saisie peuvent comprendre des élingues configurées pour relier le lest et les moyens de déplacement lorsqu'un lest est porté par les moyens de déplacement.

En variante, lesdits moyens de saisie peuvent comprendre un treuil configuré pour relier le lest et les moyens de déplacement lorsqu'un lest est porté par les moyens de déplacement.

La région de support de lest peut être formée par deux bras s'étendant à partir de la région centrale de la base, au niveau de laquelle la base est reliée au châssis.

La grue décrite ci-dessus peut être montée sur un châssis roulant existant. En variante, d'emblée le châssis de la grue selon la présente invention peut comprendre au moins un train roulant.

Pour mieux illustrer l'objet de la présente invention, on va en décrire ci-après, à titre indicatif et non limitatif, un mode de réalisation particulier avec référence au dessin annexé.

Sur ce dessin :
- la Figure 1 est une vue de profil de la grue selon la présente invention, en position debout ;
- la Figure 2 est une vue de profil de la grue selon la présente invention, en position de transport ;
- la Figure 3 est une vue détaillée et en perspective des moyens de chargement de lest de la grue selon la présente invention ;
- la Figure 4 est une vue en coupe, selon le plan P de la Figure 3, des moyens de chargement de lest selon la présente invention ;
- les Figures 5 à 8 sont des vues de profil de la grue selon la présente invention, représentant les différentes étapes du chargement d'un lest, d'un support annexe vers le châssis de la grue ; et
- la Figure 9 est une vue de dessus de la grue représentée sur la Figure 8, à savoir à l'état replié et après pose du lest.

Si l'on se réfère aux Figures 1 et 2, représentant une grue non lestée montée sur remorque 1, on peut voir que la grue 1 comprend un châssis 2 comprenant un train roulant à deux essieux 3. Le châssis 2 comprend également des pieds 2a aptes à être déployés jusqu'à être en appui sur des cales (non représentées) posées au sol, de façon à stabiliser la grue 1 pendant son utilisation.

La grue 1 comprend en outre un mât 4 en deux parties 4a et 4b, respectivement dites inférieure et supérieure, reliées par une liaison pivot 5 d'axe horizontal.

Le mât 4 est relié, par sa partie inférieure 4a, à une base 6 par une liaison pivot 7 d'axe horizontal, la base 6 étant montée rotative sur le châssis 2 autour d'un axe de rotation vertical, la base 6 présentant une région de support de lest 6a configurée pour recevoir un lest 8, en particulier du fait qu'elle présente au moins une surface plane permettant la pose du lest 8.

La grue 1 comprend également une flèche 9 reliée à la partie supérieure 4b du mât 4 par une liaison pivot 10 d'axe horizontal. De la même manière que le mât 4, la flèche 9 est une flèche en une première et une seconde parties 9a et 9b reliées par une liaison pivot 11 d'axe horizontal, la première partie 9a de la flèche 9 étant reliée au mât 4. La flèche 9 est également munie, à son extrémité libre, de moyens de levage de charge 12. La grue 1 comprend également des moyens de déploiement/repliement 13, configurés pour placer de manière sélective la grue 1 dans la position debout de la Figure 1 ou dans une position de transport de la Figure 2. En particulier, les moyens de déploiement/repliement 13 sont constitués d'un vérin 13, ici hydraulique, permettant de déployer la grue, pour la disposer comme représenté sur la Figure 1, ou de replier celle-ci dans une position de transport, comme représenté sur la Figure 2, de manière sélective.

La grue 1 étant une remorque, elle comprend un col de cygne 15 permettant de relier celle-ci à un véhicule, le col de cygne 15 étant fixé sur la partie inférieure 4a du mât 4.

La grue 1 comprend en outre un système de câbles et tirants 25.

Les caractéristiques ci-dessus de la grue 1 sont classiques et bien connues de l'homme du métier. On ne décrira pas donc pas ici plus en détail les opérations de déploiement/repliement de la grue 1, ni la structure précise du mât 4 et de la flèche 9, etc.

La grue 1 selon le mode de réalisation particulier représenté sur les Figures se distingue, entre autres, par le fait qu'elle comprend des moyens permettant de lever et déplacer le lest alors que la grue est à l'état replié, sans utiliser de véhicule de levage annexe. Ces moyens vont être décrits ci-après.

On peut voir sur la Figure 2 qu'en position de transport, une région d'extrémité 4c de la partie supérieure 4a du mât 4 s'étend au-dessus de ladite région de support de lest 6a et se prolonge pour être en porte-à-faux par rapport à celle-ci. En d'autres termes, la longueur de la partie supérieure 4b du mât 4 est supérieure à la somme de la longueur de la partie inférieure 4a du mât 4 et de la longueur de la région de support de lest 6a.

La grue 1 comprend, à ladite région d'extrémité 4c, des moyens de chargement de lest 14.

Si l'on se réfère aux Figures 3 et 4, on peut voir que les moyens de chargement de lest 14 comprennent un chariot 15 formé de deux plaques 16 parallèles globalement trapézoïdales et reliées entre elles, dans la région de la petite base du trapèze, par au moins une barre 17.

Deux roues 18 sont montées en partie supérieure de chaque plaque 16, une roue 18 dans la région de chaque extrémité de la grande base du trapèze formé par la plaque 16. Les roues 18 couplées à une plaque 16 respective sont disposées sur le côté de ladite plaque 16 qui est tourné vers l'autre plaque 16.

Un galet de sécurité (non visible sur les Figures), dont la fonction sera explicitée ci-après, est également prévu juste au-dessous de chaque paire de roues 18.

La partie supérieure du mât 4b est une barre creuse de section carrée, et comprend, dans sa région d'extrémité de liaison avec la flèche 9, deux nervures 19 formées sur deux côtés opposés de la partie supérieure 4b, les côtés opposés étant verticaux lorsque la grue 1 est en position de transport.

Le chariot 15 est dimensionné de telle sorte que chaque paire de roues 18 repose et est apte à rouler sur la nervure 19 respective, le chariot 15 entourant ainsi une partie latérale de la partie supérieure 4b du mât 4.

Par ailleurs, chaque galet de sécurité est en contact ou au voisinage immédiat de la nervure 19, sur le côté opposé à celui sur lequel repose les roues 18. Cela permet d'éviter non seulement que le chariot 15 ne bascule lorsque la grue 1 est en position debout, mais encore qu'il ne se bloque en raison d'un balancement du lest alors qu'il est déplacé le long du mât 4 pour la pose dudit lest, comme cela sera décrit ci-dessous.

Le chariot 15 est déplaçable le long de la partie supérieure 4b du mât 4 par un vérin 20, dont une première extrémité est reliée à la partie supérieure 4b du mât 4 par une liaison pivot 20a et dont l'autre extrémité est reliée à la ou au moins l'une des barres 17 du chariot 15, le vérin 20 étant disposé sous la face inférieure de la partie supérieure 4b, lorsque la grue 1 est en position de transport.

Le chariot 15 comprend, sur la face de chaque plaque 16 opposée à celle portant les roues 18, une ailette 21 percée d'un trou 22, pour suspendre l'extrémité d'une élingue 23 à chaque ailette 21.

L'autre extrémité de chaque élingue 23 comprend un crochet destiné à saisir le lest 8, afin de suspendre ce dernier à partir du chariot 15.

Comme on peut le voir que la Figure 2, la longueur et la position des nervures 19 est prévue d'une manière telle que le chariot 15 peut être déplacé par le vérin 20 entre deux positions extrêmes, à savoir une première position dite de pose dans laquelle il se situe au-dessus de la région de support de lest 6a, et une seconde position dite de saisie dans laquelle il se situe en porte-à-faux par rapport à ladite région de support de lest 6a.

Si l'on se réfère aux Figures 5 à 8, on peut voir que l'on y a représenté les différentes étapes de saisie, déplacement et pose d'un lest.

Comme on peut le voir sur la Figure 5, lorsque la grue 1 est en position de transport, et qu'une remorque porte-lest 24 est amenée à proximité de la région de support de lest 6a et au-dessous du porte-à-faux de la partie supérieure du mât 4b, le chariot 15 est déplacé à la position de saisie et une plaque de lest 8 est accrochée au chariot 15 avec les élingues 23.

Ensuite, comme on peut le voir sur la Figure 6, la séquence de déploiement de la grue 1 à l'aide des moyens de déploiement/repliement 13 est démarrée, puis stoppée lorsque la région d'extrémité 4c de la partie supérieure 4b s'est élevée d'une manière telle que la plaque de lest 8 est située plus haut que la région de support de lest 6a ou qu'une plaque de lest 8 la plus supérieure préalablement déposée sur ladite région de support de lest 6a.

Ensuite, comme on peut le voir sur la Figure 7, le vérin 20 est actionné de façon à déplacer le chariot 15 portant la plaque de lest 8 de la position de saisie vers la position de pose.

Puis, comme on peut le voir sur la Figure 8, la séquence de repliement de la grue 1 à l'aide des moyens de déploiement/repliement 13 est démarrée, puis stoppée lorsque la plaque de lest 8 est posée sur la région de support de lest 6a ou sur une plaque de lest 8 la plus supérieure préalablement déposée sur ladite région de support de lest 6a. On décroche ensuite à la main les élingues 23 de la plaque de lest 8 qui vient d'être posée.

Le vérin 20 est ensuite actionné de manière à déplacer le chariot 15 de la position de pose à la position de saisie, de telle sorte qu'une nouvelle séquence de saisie, déplacement et pose d'une plaque de lest 8 peut être réalisée si nécessaire, jusqu'à ce qu'un poids total nécessaire du lest 8 soit atteint.

Si l'on se réfère à la Figure 9, on peut voir que le lest 8 est porté par deux bras 6b parallèles s'étendant à la même hauteur à partir de la région centrale de la base 6, les faces supérieures des deux bras 6b définissant la région de support de lest 6b.

Les bras 6b sont symétriques par rapport au plan vertical auquel appartient l'axe de rotation vertical de la base 6 par rapport au châssis 2, plan vertical par rapport auquel les moyens de levage de charge 12 sont également globalement symétriques. Cette configuration permet d'assurer que le lest 8 assure correctement sa fonction de contrepoids pour la charge levée par les moyens de levage de charge 12, sans déséquilibrage.

Il est bien entendu que le mode de réalisation ci-dessus de la présente invention a été donné à titre indicatif et non limitatif et que des modifications pourront y être apportées sans que l'on s'écarte pour autant du cadre de la présente invention.

Ainsi, par exemple, on pourrait prévoir que le chemin le long duquel se déplace le chariot, lequel chemin est dans le mode de réalisation ci-dessus formé par les deux nervures 19, soit formé par un rail en T s'étendant le long de la face, inférieure en position de transport, de la partie supérieure 4b du mât 4, le rail en T étant relié au mât 4 par le pied du T, la barre du T formant ainsi, avec ladite face de la partie supérieure 4b du mât 4, deux glissières, une de chaque côté du pied du T, dans lesquelles des moyens portés par le chariot peuvent coulisser ou rouler.

## Revendications

1. Grue (1) à montage rapide non autolestée, comprenant :
- un châssis (2),
- un mât (4) en deux parties, dites inférieure (4a) et supérieure (4b), reliées l'une à l'autre de façon pivotante autour d'un premier axe horizontal,
- une flèche (9) reliée à la partie supérieure (4b) du mât (4) de façon pivotante autour d'un deuxième axe horizontal, la flèche (9) étant munie, à son extrémité libre, de moyens de levage de charge (12),
- une base (6) montée rotative sur le châssis (2) autour d'un axe de rotation vertical, la base (6) présentant une région de support de lest (6a) configurée pour recevoir un lest (8), la partie inférieure (4a) du mât (4) étant reliée à la base (6) de façon pivotante autour d'un troisième axe horizontal,
- des moyens de déploiement/repliement (13), configurés pour placer de manière sélective la grue (1) dans une position de transport, dans laquelle les parties supérieure (4b) et inférieure (4a) du mât (4) et la flèche (9) ont été repliées, ou dans une position debout, dans laquelle le mât (4) et la flèche (9) ont été déployés pour être respectivement vertical et horizontale,
lesdits premier, deuxième et troisième axes horizontaux de pivotement étant parallèles,
grue (1) dans laquelle, en position de transport, une région d'extrémité (4c) de la partie supérieure (4b) du mât (4) s'étend au-dessus de ladite région de support de lest (6a) et se prolonge pour être en porte-à-faux par rapport à ladite région de support de lest (6a),
la grue (1) étant **caractérisée par le fait que** sont prévus, à ladite région d'extrémité (4c), des moyens de chargement de lest (15, 20, 23) comprenant des moyens de saisie de lest (23), aptes à saisir et déposer un lest (8), et des moyens de déplacement de lest (15, 20) configurés pour déplacer lesdits moyens de saisie de lest (23) entre une première position, dite de saisie, dans laquelle les moyens de saisie de lest (23) sont situés en porte-à-faux par rapport à ladite région de support de lest (6a) de façon à pouvoir saisir un lest (8), et une seconde position, dite de pose, dans laquelle les moyens de saisie de lest (23) sont situés au-dessus de ladite région de support de lest (6a) de façon à pouvoir déposer ledit lest (8) sur ladite région de support de lest (6a).

2. Grue (1) selon la revendication 1, **caractérisée par le fait que** les moyens de déplacement de lest (15, 20) comprennent un chariot (15) déplaçable en translation le long de la partie supérieure (4b) du mât (4) par un dispositif d'actionnement (20).

3. Grue (1) selon la revendication 2, **caractérisée par le fait que** la partie supérieure (4b) du mât (4) comprend un chemin (19) solidaire de celle-ci, le chemin (19) étant rectiligne et orienté dans la direction longitudinale de la partie supérieure (4b) du mât (4), la partie supérieure (4b) du mât (4) présentant, dans ladite position de transport, deux côtés plans verticaux, le chariot (15) ayant des moyens (18) coopérant avec le chemin (19) pour le déplacement en translation du chariot (15) par rapport au chemin (19).

4. Grue (1) selon la revendication 3, **caractérisée par le fait que** le chemin (19) est formé par deux nervures (19) solidaires desdits deux côtés, verticaux en position de transport, de ladite partie supérieure (4b) du mât (4), le chariot (15) comprenant des roues (18) montées à rotation sur celui-ci et aptes à rouler sur la face supérieure des nervures (19).

5. Grue (1) selon l'une des revendications 2 à 4, **caractérisée par le fait que** le dispositif d'actionnement (20) comprend un vérin (20) dont l'un de la tête et du corps est relié à ladite partie supérieure (4b) du mât (4) et l'autre de la tête et du corps est relié au chariot (15).

6. Grue (1) selon la revendication 3 ou l'une des revendications 4 et 5 prises en dépendance de la revendication 3, **caractérisée par le fait que** le chariot (15) comprend deux plaques (16) parallèles globalement trapézoïdales et reliées entre elles, dans la région de la petite base du trapèze, qui dépasse sur un côté du mât (4), par au moins une barre (17) s'étendant ainsi à côté du mât (4), les moyens (18) coopérant avec le chemin (19) étant disposés dans la région de la grande base du trapèze de chaque plaque (16), lesdits moyens (18) d'une plaque (16) faisant face à l'autre plaque (16).

7. Grue (1) selon l'une des revendications 1 à 6, **caractérisée par le fait que** lesdits moyens de saisie (23) comprennent des élingues (23) configurées pour relier le lest (8) et les moyens de déplacement (15, 20) lorsqu'un lest (8) est porté par les moyens de déplacement (15, 20).

8. Grue (1) selon l'une des revendications 1 à 6, **caractérisée par le fait que** lesdits moyens de saisie comprennent un treuil configuré pour relier le lest (8) et les moyens de déplacement (15, 20) lorsqu'un lest (8) est porté par les moyens de déplacement (15, 20).

9. Grue (1) selon l'une des revendications 1 à 8, **caractérisée par le fait que** la région de support de lest (6a) est formée par deux bras (6b) s'étendant à partir de la région centrale de la base (6), au niveau de laquelle la base (6) est reliée au châssis (2).

10. Grue (1) selon l'une des revendications 1 à 9, **caractérisée par le fait que** le châssis (2) comprend au moins un train roulant (3).

## Patentansprüche

1. Schnellmontagekran (1) ohne Ballastierung, der folgendes umfasst:
- ein Fahrgestell (2),
- einen Mast (4) aus zwei Teilen, genannt unterer (4a) und oberer (4b), die um eine erste waagrechte Achse drehbar miteinander verbunden sind,
- einen Ausleger (9), der mit dem Oberteil (4b) des Mastes (4) um eine zweite waagrechte Achse drehbar verbunden ist, der Ausleger (9) ist an seinem freien Ende mit Ladungshebemitteln (12) ausgestattet,
- eine Basis (6), die um eine senkrechte Drehachse drehbar auf das Fahrgestell (2) montiert ist, wobei die Basis (6) einen Ballaststützbereich (6a) umfasst, um einen Ballast (8) aufzunehmen, das Unterteil (4a) des Mastes (4) ist mit der Basis (6) um eine dritte waagrechte Achse drehbar verbunden,
- Mittel zum Ein- und Ausfahren (13), die konfiguriert sind, um selektiv den Kran (1) in eine Transportposition zu platzieren, in der die oberen Teile (4b) und unteren Teile (4a) des Mastes (4) und der Ausleger (9) eingefahren wurden, oder in eine aufrechte Lage, bei der der Mast (4) und der Ausleger (9) ausgefahren wurden, um senkrecht bzw. waagrecht zu sein,
wobei die erste, zweite und dritte waagrechte Drehachse parallel sind,
ein Kran (1), bei dem in der Transportposition ein Endbereich (4c) des Oberteils (4b) des Mastes (4) sich oberhalb des besagten Ballaststützbereichs (6a) erstreckt und sich verlängert, um überhängend im Verhältnis zu besagtem Ballaststützbereich (6a) zu sein,
wobei der Kran (1) **dadurch gekennzeichnet ist, dass** in besagtem Endbereich (4c) Ballastlademittel (15, 20, 23) mit Ballastgreifmitteln (23) vorgesehen sind, die geeignet sind, einen Ballast (8) zu ergreifen und abzusetzen, und Ballastbewegungsmittel (15, 20), die konfiguriert sind, um die Ballastgreifmittel (23) zwischen einer ersten Position zu verlagern, genannt Greifposition, in der die Ballastgreifmittel (23) überhängend im Verhältnis zu besagtem Ballaststützbereich (6a) sind, um einen Ballast (8) greifen zu können, und einer zweiten Position, Absetzposition genannt, in der die Ballastgreifmittel (23) über besagtem Ballaststützbereich (6a) gelegen sind, um besagten Ballast (8) in besagtem Ballaststützbereich (6a) absetzen zu können.

2. Kran (1) nach Anspruch 1, **gekennzeichnet dadurch, dass** die Ballastbewegungsmittel (15, 20) ein Fahrwerk (15) umfassen, das entlang dem Oberteil (4b) des Mastes (4) durch eine Betätigungsvorrichtung (20) verschiebbar ist.

3. Kran (1) nach Anspruch 2, **gekennzeichnet dadurch, dass** das Oberteil (4b) des Mastes (4) einen damit verbundenen Weg (19) umfasst, der Weg (19) ist geradlinig und in der Längsrichtung des Oberteils (4b) des Mastes (4) ausgerichtet, das Oberteil (4b) des Mastes (4) umfasst in besagter Transportposition zwei senkrechte ebene Seiten, das Fahrwerk (15) umfasst Mittel (18), die mit dem Weg (19) zwecks Verschiebung des Fahrwerks (15) im Verhältnis zum Weg (19) zusammenwirken.

4. Kran (1) nach Anspruch 3, **gekennzeichnet dadurch, dass** der Weg (19) durch zwei Rippen (19) gebildet ist, die mit den genannten zwei Seiten, senkrecht in Transportposition, des besagten Oberteils (4b) des Mastes (4) verbunden sind, das Fahrwerk (15) umfasst Räder (18), die rotierend auf diese montiert und geeignet sind, auf der Oberseite der Rippen (19) zu rollen.

5. Kran (1) nach einem der Ansprüche 2 bis 4, **gekennzeichnet dadurch, dass** die Betätigungsvorrichtung (20) einen Zylinder (20) umfasst, dessen Kopf oder Körper mit besagtem Oberteil (4b) des Mastes (4) verbunden ist, und der andere der beiden ist mit dem Fahrwerk (15) verbunden.

6. Kran (1) nach Anspruch 3 oder einem der Ansprüche 4 und 5, die von Anspruch 3 abhängig sind, **gekennzeichnet dadurch, dass** das Fahrwerk (15) zwei parallele, insgesamt trapezförmige Platten (16) umfasst, die miteinander verbunden sind, in dem Bereich der kleineren Basis des Trapezes, die auf einer Seite des Mastes übersteht (4), durch mindestens einen Stab (17), der sich somit neben dem Mast (4) erstreckt, die Mittel (18), die mit dem Weg (19) zusammenwirken, sind in dem Bereich der großen Basis des Trapezes jeder Platte (16) angeordnet, wobei die Mittel (18) einer Platte (16) der anderen Platte (16) zugewandt sind.

7. Kran (1) nach einem der Ansprüche 1 bis 6, **gekennzeichnet dadurch, dass** die Greifmittel (23) Schlingen (23) umfassen, die konfiguriert sind, um den Ballast (8) und die Bewegungsmittel (15, 20) zu verbinden, wenn ein Ballast (8) von den Bewegungsmitteln (15, 20) getragen wird.

8. Kran (1) nach einem der Ansprüche 1 bis 6, **gekennzeichnet dadurch, dass** die Greifmittel eine Winde umfassen, die konfiguriert ist, um den Ballast (8) und die Bewegungsmittel (15, 20) zu verbinden, wenn ein Ballast (8) von den Bewegungsmitteln (15, 20) getragen wird.

9. Kran (1) nach einem der Ansprüche 1 bis 8, **gekennzeichnet dadurch, dass** der Ballaststützbereich (6a) durch zwei Arme (6b) gebildet wird, die sich ausgehend von dem zentralen Bereich der Basis (6) erstrecken, auf dessen Höhe die Basis (6) mit dem Fahrgestell (2) verbunden ist.

10. Kran (1) nach einem der Ansprüche 1 bis 9, **gekennzeichnet dadurch, dass** das Fahrgestell (2) mindestens einen Unterwagen (3) umfasst.

## Claims

1. A non-self-ballasted quick-assembly crane (1), comprising:
- a frame (2),
- a two-part mast (4), with so-called lower part (4a) and upper part (4b), connected to each other so as to be pivotable around a first horizontal axis,
- a boom (9) connected to the upper part (4b) of the mast (4) so as to be pivotable around a second horizontal axis, the boom (9) being provided, at its free end, with load hoisting means (12),
- a base (6) mounted on the frame (2) so as to be rotatable around a vertical rotation axis, the base (6) having a ballast support region (6a) configured to receive a ballast (8), the lower part (4a) of the mast (4) being connected to the base (6) so as to be pivotable around a third horizontal axis,
- deploying/folding means (13) configured to selectively arrange the crane (1) in a transport position, in which the upper (4b) and lower (4a) parts of the mast (4) and the boom (9) have been folded, or a raised position in which the mast (4) and the boom (9) have been deployed to be vertical and horizontal, respectively,
wherein said first, second and third horizontal pivot axes are parallel,
wherein in the crane (1), in the transport position, an end region (4c) of the upper part (4b) of the mast (4) extends above said ballast support region (6a) and continues so as to be cantilevered with respect to said ballast support region (6a),
the crane (1) being **characterised in that**, on said end region (4c), are provided ballast loading means (15, 20, 23) comprising ballast gripping means (23), able to grip and drop off a ballast (8), and ballast moving means (15, 20) configured to move said ballast gripping means (23) between a first, so-called gripping, position, in which the ballast gripping means (23) are cantilevered with respect to said ballast support region (6a) so as to be able to grip a ballast (8), and a second, so-called dropping off, position, in which the ballast gripping means (23) are located above said ballast support region (6a) so as to be able to drop off said ballast (8) on said ballast support region (6a).

2. The crane (1) according to claim 1, **characterised in that** the ballast moving means (15, 20) comprise a trolley (15) movable in translation along the upper part (4b) of the mast (4) by an actuating device (20) .

3. The crane (1) according to claim 2, **characterised in that** the upper part (4b) of the mast (4) comprises a path (19) integral therewith, the path (19) being rectilinear and oriented in the longitudinal direction of the upper part (4b) of the mast (4), the upper part (4b) of the mast (4) having, in said transport position, two vertical planar sides, the trolley (15) having means (18) cooperating with the path (19) for moving the trolley (15) in translation with respect to the path (19) .

4. The crane (1) according to claim 3, **characterised in that** the path (19) is formed by two ribs (19) integral with said two sides, vertical in the transport position, of said upper part (4b) of the mast (4), the trolley (15) comprising wheels (18) rotatably mounted thereon and able to roll on the upper face of the ribs (19).

5. The crane (1) according to one of claims 2 to 4, **characterised in that** the actuating device (20) comprises a cylinder (20), with one of the head and the body of which is connected to said upper part (4b) of the mast (4), and the other of the head and the body is connected to the trolley (15).

6. The crane (1) according to claim 3 or one of claims 4 and 5 when dependent on claim 3, **characterised in that** the trolley (15) comprises two parallel plates (16), generally trapezoidal and connected to each other, in the region of the small base of the trapezium, which protrudes on a side of the mast (4), by at least one bar (17) thus extending next to the mast (4), the means (18) cooperating with the path (19) being arranged in the region of the large base of the trapezium of each plate (16), said means (18) of one plate (16) facing the other plate (16).

7. The crane (1) according to one of claims 1 to 6, **characterised in that** said gripping means (23) comprise slings (23) configured to connect the ballast (8) and the moving means (15, 20) when a ballast (8) is carried by the moving means (15, 20).

8. The crane (1) according to one of claims 1 to 6, **characterised in that** said gripping means comprise a hoist configured to connecter the ballast (8) and the moving means (15, 20) when a ballast (8) is carried by the moving means (15, 20).

9. The crane (1) according to one of claims 1 to 8, **characterised in that** the ballast support region (6a) is formed by two arms (6b) extending from the middle region of the base (6), at which the base (6) is connected to the frame (2).

10. The crane (1) according to one of claims 1 to 9, **characterised in that** the frame (2) comprises at least one running gear (3).
